# EUROPÄISCHE PATENTSCHRIFT

(11) **EP 0 854 271 B1**
(45) Veröffentlichungstag und Bekanntmachung des Hinweises auf die Patenterteilung: **31.10.2001**
(21) Anmeldenummer: 97121420.0
(22) Anmeldetag: 05.12.1997
(51) Int. Cl.: F01L 1/053, F02F 7/00

(54) **Nockenwellenlageranordnung im Zylinderkopf einer Brennkraftmaschine**
Camshaft bearing arrangement in the cylinder head of an internal combustion engine
Agencement des paliers d'arbre à cames dans la culasse d'un moteur à combustion interne

(30) Priorität: 21.01.1997 DE 19701874
(43) Veröffentlichungstag der Anmeldung: 22.07.1998
(73) Patentinhaber: DaimlerChrysler AG, 70567 Stuttgart (DE)
(72) Erfinder: Astner, Josef, 70327 Stuttgart (DE); Schneider, Frank, 73274 Notzingen (DE); Wamser, Manfred, 71706 Markgröningen (DE)

(56) Entgegenhaltungen:
- EP-A- 0 250 797
- EP-A- 0 458 341
- EP-A- 0 722 043
- GB-A- 2 140 083
- US-A- 5 052 351

## Beschreibung

Die Erfindung bezieht sich auf eine Nockenwellenlageranordnung zur Lagerung mindestens einer Nockenwelle im Zylinderkopf einer Brennkraftmaschine gemäß dem Oberbegriff des Patentanspruchs 1.

Aus der EP 0 250 797 A2 ist eine gattungsgemäße Nockenwellenlageranordnung zur Lagerung von Nockenwellen im Zylinderkopf einer Brennkraftmaschine bekannt, wobei Nockenwellenlager in einem abnehmbaren Deckel angeordnet sind. Der Deckel bildet eine Stirnwand des Zylinderkopfes, welche einen Steuerraumabschnitt des Zylinderkopfes der Brennkraftmaschine abdeckt.

Aus der DE 36 43 438 C1 ist eine Nockenwellenlageranordnung einer Brennkraftmaschine bekannt. Die Nockenwelle der mehrzylindrigen Brennkraftmaschine ist zusätzlich im Steuerkasten der Brennkraftmaschine gelagert. Dieses Lager stützt sich an einem Lagerschild ab, welches seinerseits mit dem Steuerkastendeckel verschraubt ist. Hierdurch ergibt sich ein großer Bauraumbedarf der Anordnung.

Aus der EP 0 459 341 A1 ist eine Nockenwellenlageranordnung bekannt, bei der ein abnehmbarer Deckel zur Bildung eines Getriebekastens mit einer Lagerstelle für ein aus dem Gehäuse des Zylinderkopfes auskragendes Ende der Nockenwellen vorgesehen.

Zum allgemeinen technischen Hintergrund wird noch auf die DE 34 24 773 A1 verwiesen.

Es ist die Aufgabe der Erfindung eine Nockenwellenlageranordnung derart auszubilden, daß bei ausreichend steifer Lagerung der Nockenwelle weitere Funktionen auf kleinem Bauraum unterbringbar sind.

Diese Aufgabe wird erfindungsgemäß durch die im Kennzeichen des Patentanspruchs 1 gegebenen Merkmale gelöst.

Ein wesentlicher Vorteil der erfindungsgemäßen Nockenwellenlageranordnung besteht darin, daß durch die Integration eines Flanschbereiches für eine Förderpumpe in den Deckel der Brennkraftmaschine zusätzlich zu den ebenfalls in den Deckel integrierten Nockenwellenlagern eine weitere Funktion ohne Vergößerung der Baulänge des Zylinderkopfes untergebracht ist. Ferner ermöglicht die in sich geschlossene Ausbildung des Nockenwellenlagers eine relativ steife Lagerung der Nockenwelle.

Weitere Ausgestaltungen und Vorteile der Erfindung gehen aus den übrigen Unteransprüchen und der Beschreibung hervor.

Ein Ausführungsbeispiel der Erfindung ist im folgenden in zwei Zeichnungen mit weiteren Einzelheiten näher erläutert, und zwar zeigen:
- Fig. 1: in einer Draufsicht eine erfindungsgemäße Nockenwellenlageranordnung im Zylinderkopf einer Brennkraftmaschine mit einem stirnseitig an der Brennkraftmaschine angeflanschten, abnehmbaren Deckel und
- Fig. 2: eine stirnseitige Draufsicht auf den Deckel der Brennkraftmaschine.

Fig. 1 zeigt eine erfindungsgemäße Nockenwellenlageranordnung zur Lagerung einer einlaßseitigen Nockenwelle 1 und einer parallel dazu verlaufenden auslaßseitigen Nockenwelle 2 im Zylinderkopf 3 einer mehrzylindrigen Brennkraftmaschine. Der Zylinderkopf 3 ist von einer hier nicht dargestellten Zylinderkopfhaube abgedeckt.

Der Zylinderkopf 3 weist an einer Stirnseite 4 der Brennkraftmaschine ein abnehmbares Gehäuseteil 5 auf, das als Deckel ausgebildet ist, welcher mit mehreren hier nicht dargestellten Schrauben an der Brennkraftmaschine befestigt ist. Gemäß Fig. 2 bildet der Deckel 5 einen Teil einer Stirnwand 6 des Zylinderkopfes 3 aus, wobei sich der Deckel 5 bis zu einem Anschluß an die Zylinderkopfhaube der Brennkraftmaschine erstreckt und einen Steuerraumabschnitt 7 des Zylinderkopfes 3 abdeckt. An einer Oberseite ist der Deckel 5 mit einer Dichtfläche 8 versehen, die mit einer Anschlußfläche der Zylinderkopfhaube dichtend zusammenwirkt. In einem einlaßseitigen Bereich 9 bildet der Deckel 5 eine Aufhängeöse 10 zur Befestigung eines Lasthakens für den Transport der Brennkraftmaschine aus.

Wie in Fig. 1 gezeigt ist jede der in Richtung einer Längsmittelachse 11 der Brennkraftmaschine verlaufenden Nockenwellen 1, 2 mit Einlaßnocken 12 und Auslaßnocken 13 zur Betätigung von Einlaßventilen 14 und Auslaßventilen 15 versehen, von denen hier nur die Ventilschäfte 14a, 15a mit Ventilfedertellern 14b, 15b dargestellt sind. Die Einlaßventile 14 und Auslaßventile 15 sind in Bezug auf die Längsmittelachse 11 verdreht angeordnet, wobei an jeder Nockenwelle 1, 2 die Einlaßnocken 12 und die Auslaßnocken 13 jeweils abwechselnd aufeinanderfolgen. Die Nokkenwellen 1, 2 sind in mehreren mit Abstand voneinander angeordneten Nockenwellenlagern 16, 17 drehbar gelagert, wovon hier nur die Lagerunterteile dargestellt sind. Dabei ist die Anordnung aufgrund der verdrehten Ventilanordnung so getroffen, daß pro Zylinder jeweils zwei Nocken 12, 13 der einlaßseitigen Nokkenwelle 1 zwischen zwei benachbarten Nockenwellenlagern 16 angeordnet sind, während jeweils zwei Nocken 12, 13 der auslaß-seitigen Nockenwelle 2 zu beiden Seiten eines Nockenwellenlagers 17 angeordnet sind.

Das an einem Ende 18 der einlaßseitigen Nockenwelle 1 angeordnetes Abschlußnockenwellenlager 16a ist erfindungsgemäß in dem angeschraubten Deckel 5 der Brennkraftmaschine angeordnet und führt dadurch zu einer geringeren Baulänge des Zylinderkopfes 3. Dieses Abschlußnockenwellenlager 16a ist als in sich geschlossenes Lagerschild ausgebildet. Der Deckel 5 weist einen Flanschbereich 19 auf (siehe Fig. 2), an den eine Förderpumpe 20 angeflanscht ist, die von der einlaßseitigen Nockenwelle 1 angetrieben wird. Die Förderpumpe 20 dient zur Förderung von Kraftstoff aus dem Tank der Brennkraftmaschine.

In einem dem Deckel 5 zugewandten Endbereich 21 weist die auslaßseitige Nockenwelle 2 eine einstückig mit ihr ausgebildete Mitnehmerglocke 22 zum Antrieb einer ebenfalls am Flanschbereich 19 des Deckels 5 befestigten Hochdruckpumpe 23 auf, die mit der Förderpumpe 20 in Verbindung steht und zur Kraftstoffversorgung des Einspritzsystemes der Brennkraftmaschine dient. Die Abdichtung der beiden Nockenwellen 1, 2 gegenüber dem Dekkel 5 wird über in den Deckel 5 eingelegte hier nicht sichtbare Wellendichtringe erreicht. Die Nockenwellen 1, 2 können im übrigen zum Antrieb unterschiedlichster Aggregate dienen.

## Patentansprüche

1. Nockenwellenlageranordnung zur Lagerung mindestens einer Nockenwelle (1) im Zylinderkopf (3) einer Brennkraftmaschine, wobei mindestens ein an einem Ende (18) der Nockenwelle (1) angeordnetes Nockenwellenlager (16a) in einem abnehmbaren Gehäuseteil (5) der Brennkraftmaschine angeordnet ist, wobei das als Deckel (5) ausgebildete Gehäuseteil eine einen Steuerraumabschnitt (7) des Zylinderkopfes (3) abdeckende Stirnwand (6) des Zylinderkopfes (3) der Brennkraftmaschine bildet,
**dadurch gekennzeichnet**,
d a ß der Deckel (5) einen Flanschbereich (19) aufweist, an den eine Förderpumpe (20) angeflanscht ist, die von der Nockenwelle (1) angetrieben wird.

2. Nockenwellenlageranordnung nach Anspruch 1,
**dadurch gekennzeichnet**,
d a ß die Förderpumpe (20) von der einlaßseitigen Nockenwelle (1) angetrieben wird.

3. Nockenwellenlageranordnung nach Anspruch 1 oder 2,
**dadurch gekennzeichnet,**
d a ß die Förderpumpe (20) zur Förderung von Kraftstoff aus dem Tank der Brennkraftmaschine dient.

4. Nockenwellenlageranordnung nach Anspruch 1,
**dadurch gekennzeichnet**,
d a ß der Deckel (5) sich bis zum Anschluß an eine Zylinderkopfhaube erstreckt.

5. Nockenwellenlageranordnung nach Anspruch 1,
**dadurch gekennzeichnet,**
d a ß das endseitige Nockenwellenlager (16a) als in sich geschlossenes Lagerschild ausgebildet ist.

6. Nockenwellenlageranordnung nach Anspruch 1,
**dadurch gekennzeichnet**,
d a ß die Nockenwelle (2) im Endbereich (21) mit einer einstückig angeformten Mitnehmerglocke (22) für den Antrieb einer Hochdruckpumpe (23) versehen ist.

7. Nockenwellenlageranordung nach Anspruch 1,
**dadurch gekennzeichnet,**
d a ß der Deckel (5) eine Aufhängeöse (10) zum Transport der Brennkraftmaschine ausbildet.

## Claims

1. Camshaft mounting arrangement for mounting at least one camshaft (1) in the cylinder head (3) of an internal combustion engine, at least one camshaft bearing (16a) at one end (18) of the camshaft (1) being arranged in a removable housing part (5) of the internal combustion engine, the housing part, designed as a cover (5), forming an end wall (6) of the cylinder head (3) of the internal combustion engine closing off a timing chamber section (7) of the cylinder head (3),
**characterised in that**
the cover (5) has a flange region (19) on which a delivery pump (20), driven by the camshaft (1), is flange-mounted.

2. Camshaft mounting arrangement as claimed in claim 1,
**characterised in that**
the delivery pump (20) is driven by the inlet-end camshaft (1).

3. Camshaft mounting arrangement as claimed in claim 1 or 2,
**characterised in that**
the delivery pump (20) is used to convey fuel from the tank of the internal combustion engine.

4. Camshaft mounting arrangement as claimed in claim 1,
**characterised in that**
the cover (5) extends so as to abut with a cylinder head hood.

5. Camshaft mounting arrangement as claimed in claim 1,
**characterised in that**
the end-face camshaft bearing (16a) is a self-contained end shield.

6. Camshaft mounting arrangement as claimed in claim 1,
**characterised in that**
in the end region (21), the camshaft (2) is provided with an integrally formed driving cover (22) for driving a high-pressure pump (23).

7. Camshaft mounting arrangement as claimed in claim 1,
**characterised in that**
the cover (5) has a suspension eyelet (10) for transporting the internal combustion engine.

## Revendications

1. Agencement de palier d'arbre à cames pour le montage tourillonnant d'au moins un arbre à cames (1) dans la culasse (3) d'un moteur à combustion interne, au moins un palier d'arbre à cames (16a), disposé à une extrémité (18) de l'arbre à cames (1), étant disposé dans une partie de carter (5) démontable du moteur à combustion interne, la partie de carter, réalisée sous la forme de couvercle (5), formant une paroi frontale (6) de la culasse (3), couvrant un tronçon d'espace de commande (7) de cette culasse (3), du moteur à combustion interne, **caractérisé en ce que** le couvercle (5) présente une des zones de bride (19) sur laquelle une pompe de transfert (20) est montée par flasquage, la pompe étant entraînée par l'arbre à cames (1).

2. Agencement de palier d'arbre à cames selon la revendication 1, **caractérisé en ce que** la pompe de transfert (20) est entraînée par un arbre à cames (1) situé côté échappement.

3. Agencement de palier d'arbre à cames selon la revendication 1 ou 2, **caractérisé en ce que** la pompe de transfert (20) sert à véhiculer du carburant venant du réservoir du moteur à combustion interne.

4. Agencement de palier d'arbre à cames selon la revendication 1, **caractérisé en ce que** le couvercle (5) s'étend jusqu'au raccordement à un capot de culasse.

5. Agencement de palier d'arbre à cames selon la revendication 1, **caractérisé en ce que** le palier d'arbre à cames (16a) situé côté extrémité est réalisé sous la forme de flasque de palier, fermé en soi.

6. Agencement de palier d'arbre à cames selon la revendication 1, **caractérisé en ce que** l'arbre à cames (2) est muni dans la zone d'extrémité (21) d'une cloche d'organe d'entraînement (22), formée d'une seule pièce, pour l'entraînement d'une pompe haute pression (23).

7. Agencement de palier d'arbre à cames selon la revendication 1, **caractérisé en ce que** le couvercle (5) forme un oeillet de suspension (10) pour le transport du moteur à combustion interne.
